# FASCICULE DE BREVET EUROPEEN

(11) **EP 3 842 163 B1**
(45) Date de publication et mention de la délivrance du brevet: **02.03.2022**
(21) Numéro de dépôt: 20212856.7
(22) Date de dépôt: 09.12.2020
(51) Int. Cl.: B21D 7/024

(54) **MACHINE ET PROCEDE DE CINTRAGE**
VORRICHTUNG UND VERFAHREN ZUM BIEGEN
APPARATUS AND METHOD FOR BENDING

(30) Priorité: 23.12.2019 FR 1915509
(43) Date de publication de la demande: 30.06.2021
(73) Titulaire: Numalliance, 88470 Saint-Michel-sur-Meurthe (FR)
(72) Inventeur: BRUYAS, Jean-Paul, 69390 Charly (FR); ETIENNE, Joël, 88100 St Dié des Vosges (FR)
(74) Mandataire: Vuillermoz, Bruno

(56) Documents cités:
- EP-A1- 1 591 174
- EP-A1- 2 208 549
- EP-B1- 1 591 174
- WO-A1-03/053606
- FR-A1- 2 915 410

## Description

### [DOMAINE D'APPLICATION DE L'INVENTION

L'invention a trait au domaine des machines de cintrage et notamment aux adaptations permettant de changer le sens de cintrage dans les meilleures conditions.

### DESCRIPTION DE L'ART ANTÉRIEUR

Il existe diverses solutions de cintrage droite (rotation en sens horaire) et gauche (rotation en sens trigonométrique) à partir d'un outillage installé sur un bras de cintrage telle celle décrite dans le document EP1458505. Ce document décrit une machine à cintrer les tubes comportant un bâti fixe pourvu, suivant son axe longitudinal, d'un rail de guidage sur lequel coulisse un chariot mobile solidaire d'un canon permettant par l'intermédiaire d'un mandrin de serrage interne le guidage et l'immobilisation en rotation et en translation d'un tube à cintrer, à l'une de ses extrémités une tête de cintrage, un galet de cintrage et un bras de cintrage qui pivote autour de l'axe vertical de la tête de cintrage pour la formation du tube. Cette machine était caractérisée en ce qu'elle comprenait :

- un bras de cintrage pourvu d'un support de mors qui se déplace horizontalement en direction de la tête de cintrage, ledit support de mors étant solidaire d'un mors de serrage qui comporte au moins une mâchoire pour le cintrage suivant une direction horaire du tube et au moins une mâchoire pour le cintrage suivant une direction antihoraire du tube, lesdites mâchoires étant fixes entre elles,

- un galet de cintrage qui est fixe sur le bras de cintrage et qui comporte au moins une mâchoire pour le cintrage suivant une direction horaire du tube et au moins une mâchoire pour le cintrage suivant une direction antihoraire du tube, lesdites mâchoires étant décalées latéralement les unes par rapport aux autres et de part et d'autre de l'axe vertical de la tête de cintrage,

un premier support de réglette qui comporte au moins une mâchoire, pour l'accompagnement serré du tube lors de son cintrage suivant une direction horaire, et

un second support de réglette qui comporte au moins une mâchoire pour l'accompagnement serré du tube lors de son cintrage suivant une direction antihoraire.

Le principe est toujours le même : le bras de cintrage tourne de 0° vers 180° ou de 180° vers 0°.

Le fait de superposer des outils pour le cintrage en sens horaire dit horaires et des outils pour le cintrage en sens trigonométriques dit trigonométriques que ce soit au niveau du galet de cintrage, des mors de serrage ou des réglettes, est susceptible d'engendrer des collisions entre les mors et les réglettes lesquelles accompagnent de façon serrée le tube en cours de cintrage quand le bras de cintrage se trouve à 0° dans un sens ou dans l'autre.

Pour éviter ces collisions, la solution décrite dans le document EP1458505 propose de donner une forme particulière aux mors et aux réglettes afin de les emboîter/superposer. C'est la raison pour laquelle un décalage des mâchoires du galet de cintrage est proposé. Une telle solution requiert néanmoins la conception et la fabrication d'un outil de cintrage spécial. Une autre machine de cintrage est décrite dans le document FR-A-2915410, qui divulgue le préambule de la revendication 1.

D'autres solutions proposent de déplacer ou d'escamoter les mors et/ou les réglettes susceptibles d'entrer en collision, mais ces solutions manquent aujourd'hui de rigidité. Ces solutions sont ainsi plus particulièrement utilisées pour des cintrages de petits tubes qui ne nécessitent pas d'efforts importants.

De plus, ces différentes solutions si elles permettent d'éviter la collision à 0°, n'autorisent pas un cintrage allant au-delà. Du fait de l'encombrement des différents éléments constitutifs et notamment des moyens de guidage et d'entraînement du support de réglette, la zone de travail reste limitée à cet angle.

### BRÈVE DESCRIPTION DE L'INVENTION

Partant de cet état de fait, la demanderesse a mené des recherches visant à trouver une nouvelle solution pour ne pas avoir de collision entre les mors et les réglettes pour une machine de cintrage fonctionnant selon le sens horaire et/ou antihoraire.

Un objectif plus général de ces recherches est de libérer le plus d'espace possible pour permettre un cintrage sans entrave.

Ces recherches ont abouti à la conception et à la réalisation d'une machine de cintrage d'une pièce à cintrer, ladite machine étant du type de celle comprenant un bâti et une tête de cintrage,
- la pièce à cintrer se déplaçant de manière commandée au moins axialement par rapport au bâti,
- ladite tête de cintrage se déplaçant transversalement à l'axe d'avancée de la pièce à cintrer et supportant au moins un galet de cintrage équipé d'une mâchoire de cintrage, le galet définissant un axe de cintrage non parallèle à l'axe d'avancée de la pièce à cintrer,
- un bras de cintrage étant associé audit galet et tournant de manière commandée autour de l'axe de cintrage,
- au moins un mors étant supporté par le bras de cintrage et disposé en vis-à-vis de la mâchoire de cintrage avec laquelle il doit coopérer à des fins d'entraînement de la portion de pièce à cintrer serrée entre ledit mors et ladite mâchoire, ledit mors étant mobile de manière commandée sur le bras afin de venir serrer ou desserrer ladite portion de pièce à cintrer,
- un module de support de réglettes dit support réglettes coulissant parallèlement à l'axe d'avancée de la pièce à cintrer et supportant au moins deux réglettes disposées dos-à-dos avec une desquelles est en contact la pièce à cintrer durant son cintrage, le support réglettes étant entrainé et guidé en translation sur la tête de cintrage transversalement à l'axe d'avancée de la pièce à cintrer.

Selon l'invention, la machine de cintrage est remarquable en ce que ledit mors est supporté par un support de mors accueillant au moins deux mors disposés dos-à-dos,
le support de mors étant fixé de manière démontable à une tablette guidée et entraînée en translation sur le bras de cintrage,
le support réglettes est équipé de moyens de fixation ponctuelle du support de mors de façon à accueillir le support de mors détaché de la tablette et à le déplacer de part et d'autre de l'axe de cintrage dans sa position de départ transversalement à l'axe d'avancée de la pièce à cintrer, indépendamment du bras de cintrage de sorte que le support de mors puisse se refixer à la tablette une fois le bras de cintrage pivoté à 180 degrés.

Le guidage en translation permet de rapprocher et d'éloigner le mors de la mâchoire équipant le galet afin de serrer et desserrer la portion de pièce à cintrer. La démontabilité du support de mors autorise non seulement le remplacement des mors mais également le déplacement du mors dans son orientation initiale lorsque le bras change de position lors du changement de sens du cintrage.

En effet, le changement de position du bras lors du changement de sens de cintrage a pour conséquence une disposition symétrique du support de mors par rapport à l'axe de cintrage. Si cette position de cintrage ne correspond pas à la gamme de cintrage, la démontabilité du support de mors permet par exemple, de garder l'orientation première des mors et d'exploiter ainsi le mors disposé au dos du premier pour la prochaine opération de cintrage.

Cette caractéristique est donc particulièrement avantageuse en ce qu'elle propose de libérer ponctuellement le support de mors du bras de cintrage puis de les réassocier une fois le bras de cintrage dans la nouvelle position de départ.

Cette caractéristique autorise en outre l'utilisation de mors de serrage différents prédisposés selon le sens de cintrage à réaliser.

La fixation ponctuelle peut être mise en œuvre par tout moyen d'accrochage commandé par une commande directe ou par les mouvements des différents sous-ensembles.

Ce déplacement peut faciliter le changement du support de mors mais il a pour autre avantage d'offrir un moyen de déplacement au support de mors en respectant son orientation initiale afin de mettre en œuvre le mors disposé au dos du mors utilisé dans la phase de cintrage précédente. Il permet un repositionnement au point zéro de la course sans nécessiter un mouvement de la tablette par rapport au bras.

Cette caractéristique est également particulièrement avantageuse en ce qu'elle propose au niveau de la tête de cintrage, la mobilité transversale (par rapport à l'axe d'avancée de la pièce à cintrer) d'une part du support de réglettes supportant au moins deux réglettes orientées chacune pour un sens de cintrage différent et d'autre part de l'ensemble galet et bras de cintrage.

Ces mobilités s'additionnent à celle de la tête de cintrage par rapport au bâti de la machine de cintrage.

L'addition de mobilités permet de réaliser le repositionnement de l'ensemble galet et bras et du support de réglettes par rapport à la pièce à cintrer (repositionnement nécessaire lors d'un changement de sens de cintrage) en diminuant la longueur des courses nécessaires à ce repositionnement. La tête de cintrage peut ainsi être moins encombrante et proposer que le cintrage puisse être réalisé en positionnant l'ensemble galet et bras en fin de course où ni la tête de cintrage elle-même ni les moyens de guidage du support de réglettes (ou le support de réglette lui-même) n'empêchent une rotation allant au-delà de 180 degrés.

De plus, la tête de cintrage est plus compacte et plus rigide.

Les capacités de cintrage d'une machine de cintrage conforme à l'invention sont ainsi augmentées en envergure angulaire, en contrainte à exercer et supportées et en précision.

Les machines de cintrage de l'art antérieur cintrant dans les deux sens n'utilisant qu'un seul déplacement horizontal. De ce fait, la zone de débattement possible du tube pendant le cintrage est réduite par la structure de la table guidant et entraînant le support réglette. Ce n'est plus le cas avec la machine de cintrage de l'invention.

Selon une autre caractéristique particulièrement avantageuse de l'invention, lesdits moyens de fixation ponctuelle comprennent des formes mâles ou femelles équipant le support réglettes et coopérant avec des formes correspondantes femelles ou mâles préformées dans le support de mors à des fins d'accueil et de déplacement du support de mors de part et d'autre de l'axe de cintrage.

Selon une autre caractéristique particulièrement avantageuse de l'invention, ledit support réglettes comprend :
- une partie mobile en translation à des fins de coulissement parallèle à l'axe d'avancée de la pièce à cintrer, ladite partie mobile supportant lesdites réglettes,
- une partie fixe en translation parallèlement à l'axe d'avancée de la pièce à cintrer sur laquelle coulisse ladite partie mobile,
ladite partie fixe étant équipée desdites formes mâles ou femelles.

Selon une autre caractéristique particulièrement avantageuse de l'invention, ledit support de mors est équipé de formes mâles ou femelles coopérant avec des formes correspondantes femelles ou mâles équipant ladite tablette.

Selon une autre caractéristique particulièrement avantageuse de l'invention, ledit support de mors est équipé de projections cylindriques mâles préformées de méplats coopérant avec des orifices en forme de boutonnière associant un trou de grand diamètre à un trou plus petit et oblong afin de retenir le support de mors ou le libérer selon la position de ses projections dans lesdits orifices à boutonnière.

Selon une autre caractéristique particulièrement avantageuse de l'invention, la tête de cintrage accueille deux paires de rails de guidage horizontal transversal à l'axe d'avancée de la pièce à cintrer :
- une première paire de rails disposés horizontalement pour le guidage du module support de réglettes,
- une deuxième paire de rails disposés verticalement pour le guidage de l'ensemble galet et bras de cintrage.

Selon une autre caractéristique particulièrement avantageuse de l'invention, la pièce à cintrer est amenée à la tête de cintrage au moyen d'un chariot guidé et entraîné en translation sur le bâti parallèlement à l'axe de la pièce à cintrer.

Selon une autre caractéristique particulièrement avantageuse de l'invention, le bras de cintrage associé au galet de cintrage est entraîné et guidé en translation sur la tête de cintrage transversalement à l'axe d'avancée de la pièce à cintrer et parallèlement au déplacement transversal du support réglettes.

Selon une autre caractéristique particulièrement avantageuse de l'invention, la tête de cintrage adopte un corps sensiblement parallélépipédique dont :
- la face arrière verticale coopère avec le bâti pour un guidage et un entraînement horizontal et vertical de l'ensemble de la tête de cintrage;
- la face supérieure horizontale coopère avec le support de réglettes pour un guidage et un entraînement horizontal transversal de ce dernier;
- la face avant verticale coopère avec l'ensemble galets et bras de cintrage pour un guidage et un entraînement horizontal et vertical de cet ensemble.

Les différents déplacements commandés des différents sous-ensembles permettent les mouvements nécessaires aux opérations automatiques de montage/démontage du support de mors non seulement avec le support de réglettes mais également avec la tablette solidaire du bras.

Ainsi, l'invention concerne également un procédé de cintrage mis en œuvre par une machine à cintrer où le procédé inclut des phases de cintrage dans un sens puis dans l'autre, ledit procédé étant remarquable en ce qu'il comprend les phases suivantes :
- fixation ponctuelle du support de mors équipant le bras de cintrage au support réglettes,
- démontage du support de mors par rapport au bras de cintrage,
- rotation du bras de cintrage,
- déplacement du support réglettes avec le support de mors fixé dessus,
- fixation du support de mors sur le bras de cintrage ayant atteint sa nouvelle position de départ,
- démontage du support de mors par rapport au support réglettes.

Le support de mors peut ainsi se monter soit d'un côté soit de l'autre côté par rapport à l'axe de cintrage dans une machine de cintrage.

Le fait de pouvoir changer en automatique la position du support mors permet :
de configurer la machine avec un sens de cintrage horaire ou un sens de cintrage trigo sans intervention humaine
d'avoir la possibilité de cintrage en sens horaire et en sens trigo sur une même pièce,
d'éviter d'avoir à déplacer le support de mors perpendiculairement à l'axe longitudinal du bras de cintrage pour placer le mors au point zéro de la course.

Ce nouveau principe est beaucoup plus rigide et va pouvoir s'appliquer aux petits tubes mais aussi aux gros tubes. Une telle solution est particulièrement adaptée aux besoins des utilisateurs en ce que beaucoup d'entre eux n'utilisent que très peu le cintrage droite et gauche sur une même pièce. La polyvalence est recherchée pour une cintreuse pouvant cintrer à droite ou à gauche ou occasionnellement à droite et à gauche.

L'invention permet pour ces trois modes de fonctionnement de travailler dans de bonnes conditions et de passer d'un mode à un autre sans intervention humaine.

La description qui va suivre en regard des dessins annexés, donnés à titre d'exemples non limitatifs, permettra de mieux comprendre l'invention, les caractéristiques qu'elle présente et les avantages qu'elle est susceptible de procurer.

### BRÈVE DESCRIPTION DES DESSINS

Les figures 1 à 9 sont des dessins schématiques de vues en perspectives d'une même tête de cintrage d'un mode de réalisation de machine de cintrage conforme à l'invention mettant en œuvre une pluralité d'opérations liées au cintrage.
La figure 10 est un dessin d'une vue de détail en perspective du support de mors associé au support réglettes et détaché de la tablette ;
La figure 11 est un dessin d'une vue de détail en perspective du support de mors fixé à la tablette.

### DESCRIPTION D'UN MODE DE RÉALISATION

Comme illustrée par la figure 1, la machine de cintrage référencée M dans son ensemble comporte un bâti fixe 100 sur la surface supérieure 110 duquel coulisse selon la double flèche F1 un chariot mobile 200 équipé d'un fût de chariot 210 dans lequel est disposé la pièce à cintrer 300 (ici un tube).

Ce fût 210 permet par l'intermédiaire d'un mandrin de serrage interne le guidage et l'immobilisation en rotation et en translation dudit tube 300. Il définit également l'axe d'avancée du tube.

Le bâti 100 comporte une façade avant verticale 120 par rapport à laquelle se déplace une tête de cintrage 400. Cette tête de cintrage 400 comprend :
- deux galets de cintrage 410 et 420 définissant un axe vertical de cintrage Y et destinés chacun à un cintrage dans un sens différent,
- un bras de cintrage 500 qui pivote autour de l'axe vertical Y pour le cintrage du tube 300 selon la double-flèche F2. Le bras 500 étant ici représenté positionné pour un cintrage dans le sens trigonométrique. Il est associé cinématiquement aux galets.

Le bras de cintrage 500 est équipé d'un support de mors 510 qui se déplace horizontalement en translation selon la double-flèche F3. Il se rapproche en direction du galet de cintrage 410 lequel est préformé d'une mâchoire pour venir serrer entre eux une portion du tube 300.

Ce support de mors 510 est équipé de deux mors disposés dos-à-dos :
- un premier mors 511 est destiné à coopérer avec la mâchoire du galet 410 à des fins de cintrage selon le sens trigonométrique,
- un deuxième mors 512 disposé symétriquement c'est-à-dire dos-à-dos du premier et destiné à coopérer avec la mâchoire du galet 420 à des fins de cintrage selon le sens horaire.

La tête de cintrage 400 comprend en outre un support de réglettes 600 qui comporte au moins deux réglettes 601 et 602 disposées dos-à-dos :
- une première réglette 601 pour l'accompagnement serré du tube lors de son cintrage suivant le sens antihoraire, et
- une deuxième réglette 602 pour l'accompagnement serré du tube lors de son cintrage suivant le sens horaire.

Pour réaliser cet accompagnement, le support de réglettes 600 est mobile en translation selon la double-flèche F4.

Conformément à l'invention, la tête de cintrage 400 est conçue pour mettre ne œuvre une pluralité de mouvements supplémentaires.

Pour ce faire elle adopte un corps sensiblement parallélépipédique 430 dont :
- la face arrière verticale 431 coopère avec la face avant verticale 120 définie par le bâti 100 pour un guidage et un entraînement horizontal et vertical de l'ensemble de la tête de cintrage 400 ;
- la face supérieure horizontale 432 coopère avec le support de réglettes 600 pour un guidage et un entraînement horizontal de ce dernier lui permettant non seulement de mettre en contact une réglette avec le tube mais également de faire passer le support de réglettes 600 de part et d'autre de l'axe du tube afin d'utiliser l'une ou l'autre des réglettes 601 ou 602 qu'il supporte ;
- la face avant verticale 433 coopère avec l'ensemble galets 410, 420 et bras de cintrage 500 pour un guidage et un entraînement horizontal et vertical de cet ensemble.

Comme illustrée, la mise en œuvre d'un mouvement en translation sur un axe est réalisée par des paires de rails associées éventuellement à une tablette croisée pour un mouvement en translation perpendiculaire associé.

Comme illustrée, la tête de cintrage 400 de l'invention est très compacte.

Dans la phase de la gamme de cintrage illustrée par le dessin de la figure 1, le bras de cintrage le tube 300 et les galets sont disposés de sorte qu'un cintrage en sens antihoraire puisse avoir lieu. Une portion du tube 300 est serrée entre le galet 410 et le mors 511. La réglette 601 est en contact avec le tube 300.

A partir de cette position, comme illustré par la figure 2 le bras de cintrage 500 démarre une rotation dans le sens antihoraire selon la flèche F5 autour de l'axe Y des galets. Le support de tablette 600 accompagne le tube 300 avec une translation parallèle à l'axe du tube 300 selon la flèche F6.

Une fois le cintrage réalisé, comme illustré par la figure 3, le support de mors 510 s'écarte du galet 410 et le bras de cintrage 500 revient en position de départ. Le support de mors 510 est positionné par rapport au support de réglettes 600 de façon à ce que le support de mors 510 se fixe ponctuellement au support de réglettes 600 et se désolidarise de la tablette 513 du bras 500 comme illustré par la figure 4. A cette fin, le support de mors 510 est fixé de manière démontable à une tablette 513 guidée et entraînée en translation sur le bras de cintrage 500 et le support de réglettes 600 comprend des moyens de préhension et/ou d'accueil du support de mors 510.

Plusieurs solutions de fixation entre le support de mors 510 et la tablette 513 ont été envisagées. Par exemple, de manière non limitative, cette fixation peut être mise en œuvre par un bridage du support mors sur la tablette de type boutonnière déplacée pneumatiquement. Un exemple est illustré par les figures 10 et 11.

Selon ces figures, ledit support de mors 510 est équipé de formes mâles coopérant avec des formes correspondantes femelles équipant ladite tablette 513. Plus précisément, ledit support de mors 510 est équipé de projections cylindriques 514 mâles préformées de méplats 515 coopérant avec des orifices 516 en forme de boutonnière associant un trou de grand diamètre à un trou plus petit et oblong afin de retenir le support de mors ou le libérer selon la position de ses projections dans lesdits orifices à boutonnière.

Plusieurs solutions de fixation entre le support de mors 510 et le support de réglettes 600 ont également été envisagées.

Selon un mode de réalisation, lesdits moyens de fixation ponctuelle comprennent des formes mâles ou femelles équipant le support réglettes 600 et coopérant avec des formes correspondantes femelles ou mâles préformées dans le support de mors 510 à des fins d'accueil et de déplacement du support de mors 510 de part et d'autre de l'axe de cintrage.

Ledit support réglettes 600 comprend :
- une partie mobile en translation à des fins de coulissement parallèle à l'axe d'avancée de la pièce à cintrer 300, ladite partie mobile supportant lesdites réglettes,
- une partie fixe en translation parallèlement à l'axe d'avancée de la pièce à cintrer 300 sur laquelle coulisse ladite partie mobile,
- ladite partie fixe étant équipée desdites formes mâles ou femelles.

Par exemple, de manière non limitative, cette fixation peut être mise en œuvre par 2 axes qui sortent pneumatiquement de ladite partie fixe et qui maintiennent en position le support mors 510 pendant le déplacement latéral du support réglettes 600. Une autre solution est une solution magnétique.

Une autre solution d'accrochage/décrochage exploite des cônes et des rondelles « Belleville ».

La tête de cintrage 400 est préalablement abaissée par rapport au tube 300 pour permettre les mouvements de la phase suivante préparatoire au cintrage suivant à réaliser en sens horaire.

Comme illustré par la figure 5, le support de réglette 600 avec le support de mors 510 fixé ponctuellement dessus est déplacé en translation selon la flèche F7 pour le déplacer de l'autre côté de l'axe d'avancée du tube 300 pour d'une part pour disposer la réglette 602 en positon de travail mais également pour déplacer le support de mors 510 dans son orientation de départ sans inverser sa position pour exploiter le mors 512.

L'ensemble bras et galet est mu en translation selon la flèche F8 et de la flèche F9 pour passer de l'autre côté de l'axe d'avancée du tube 300.

Comme illustré par la figure 6, le bras 500 se positionne en tournant selon la flèche F10, en position de départ pour un cintrage en sens horaire. La tablette 513 se met alors en position le long du bras 500 pour être au-dessous du support de mors 510 porté par le support de réglettes 600.

Comme illustré par la figure 7, l'ensemble bras et galets remonte en translation selon la flèche F11 pour permettre la fixation du support de mors 510 à la tablette 513 et la désolidarisation entre le support de mors 510 et le support de réglettes 600. Ce mouvement permet également de mettre à la bonne hauteur le galet 420 qui va être utilisé pour le cintrage en sens horaire.

A partir de cette position, comme illustré par la figure 8, le support de mors 510 est mu en translation selon la flèche F12 le long du bras 500 pour serrer la portion de tube 300 à cintrer entre le galet 420 et le mors 512. De même, le support de réglettes 600 est mu en translation selon la flèche F13 sur la tête de cintrage 400 pour que la réglette 602 vienne en contact avec le tube 300 et l'accompagne pour le cintrage.

La figure 9 illustre le cintrage en sens horaire selon la flèche F14.

La figure 9 illustre bien les possibilités angulaires augmentées de la machine de cintrage de l'invention qui, par les capacités accrues de mouvement de ses différents sous-ensembles peut positionner en fin de course de translation transversale l'ensemble bras et galets. Cette mise en positon assure qu'aucun obstacle ne s'oppose à une rotation du bras 500 selon la flèche F14 allant au-delà de 180 degrés.

Bien entendu, divers aménagements, modifications et améliorations pourront être apportés aux exemples ci-dessus, sans pour autant sortir du cadre de l'invention tel que défini dans les revendications.

## Revendications

1. Machine de cintrage (M) d'une pièce à cintrer (300), ladite machine (M) étant du type de celle comprenant un bâti (100) et une tête de cintrage (400),
- la pièce à cintrer (300) se déplaçant de manière commandée au moins axialement par rapport au bâti (100),
- ladite tête de cintrage (400) se déplaçant transversalement à l'axe d'avancée de la pièce à cintrer (300) et supportant au moins un galet de cintrage (410, 420) équipé d'une mâchoire de cintrage, le galet (410, 420) définissant un axe de cintrage non parallèle à l'axe d'avancée de la pièce à cintrer (300),
- un bras de cintrage (500) étant associé audit galet (410, 420) et tournant de manière commandée autour de l'axe de cintrage,
- au moins un mors (511) étant supporté par le bras de cintrage (500) et disposé en vis-à-vis de la mâchoire de cintrage avec laquelle il doit coopérer à des fins d'entraînement de la portion de pièce à cintrer (300) serrée entre ledit mors (511, 512) et ladite mâchoire, ledit mors (511, 512) étant mobile de manière commandée sur le bras (500) afin de venir serrer ou desserrer ladite portion de pièce à cintrer (300),
- un module de support de réglettes (600) dit support réglettes coulissant parallèlement à l'axe d'avancée de la pièce à cintrer (300) et supportant au moins deux réglettes (601, 602) disposées dos-à-dos avec une desquelles est en contact la pièce à cintrer (300) durant son cintrage, le support réglettes étant entrainé et guidé en translation sur la tête de cintrage (400) transversalement à l'axe d'avancée de la pièce à cintrer (300),
**CARACTÉRISÉE PAR LE FAIT QUE**
ledit mors (511) est supporté par un support de mors (510) accueillant au moins deux mors (511, 512) disposés dos-à-dos,
le support de mors (510) étant fixé de manière démontable à une tablette (513) guidée et entraînée en translation sur le bras de cintrage (500),
le support réglettes (600) est équipé de moyens de fixation ponctuelle du support de mors (510) de façon à accueillir le support de mors (510) détaché de la tablette (513) et à le déplacer de part et d'autre de l'axe de cintrage dans sa position de départ transversalement à l'axe d'avancée de la pièce à cintrer (300), indépendamment du bras de cintrage (500) de sorte que le support de mors (510) puisse se refixer à la tablette (513) une fois le bras de cintrage (500) pivoté à 180 degrés.

2. Machine (M) selon la revendication 1, **CARACTÉRISÉE PAR LE FAIT QUE** lesdits moyens de fixation ponctuelle comprennent des formes mâles ou femelles équipant le support réglettes (600) et coopérant avec des formes correspondantes femelles ou mâles préformées dans le support de mors (510) à des fins d'accueil et de déplacement du support de mors (510) de part et d'autre de l'axe de cintrage.

3. Machine (M) selon la revendication 2, **CARACTÉRISÉE PAR LE FAIT QUE** ledit support réglettes comprend :
- une partie mobile en translation à des fins de coulissement parallèle à l'axe d'avancée de la pièce à cintrer (300), ladite partie mobile supportant lesdites réglettes,
- une partie fixe en translation parallèlement à l'axe d'avancée de la pièce à cintrer (300) sur laquelle coulisse ladite partie mobile,
ladite partie fixe étant équipée desdites formes mâles ou femelles.

4. Machine (M) selon la revendication 1, **CARACTÉRISÉE PAR LE FAIT QUE** ledit support de mors (510) est équipé de formes mâles ou femelles coopérant avec des formes correspondantes femelles ou mâles équipant ladite tablette (513).

5. Machine (M) selon la revendication 4, **CARACTÉRISÉE PAR LE FAIT QUE** ledit support de mors (510) est équipé de projections cylindriques mâles préformées de méplats coopérant avec des orifices en forme de boutonnière associant un trou de grand diamètre à un trou plus petit et oblong afin de retenir le support de mors ou le libérer selon la position de ses projections dans lesdits orifices à boutonnière.

6. Machine (M) selon la revendication 1, **CARACTÉRISÉE PAR LE FAIT QUE** la tête de cintrage (400) accueille deux paires de rails de guidage horizontal transversal à l'axe d'avancée de la pièce à cintrer :
- une première paire de rails disposés horizontalement pour le guidage du support de réglettes (600),
- une deuxième paire de rails disposés verticalement pour le guidage de
l'ensemble galet (410, 420) et bras de cintrage (500).

7. Machine (M) selon la revendication 1, **CARACTÉRISÉE PAR LE FAIT QUE** la pièce à cintrer (300) est amenée à la tête de cintrage au moyen d'un chariot guidé (200) et entraîné en translation sur le bâti (100) parallèlement à l'axe de la pièce à cintrer (300).

8. Machine (M) selon la revendication 1, **CARACTÉRISÉE PAR LE FAIT QUE** le bras de cintrage (500) associé au galet de cintrage (410, 420) est entraîné et guidé en translation sur la tête de cintrage (400) transversalement à l'axe d'avancée de la pièce à cintrer (300) et parallèlement au déplacement transversal du support réglettes (600).

9. Machine selon la revendication 1, **CARACTÉRISÉE PAR LE FAIT QUE** la tête de cintrage (400) adopte un corps (430) sensiblement parallélépipédique dont :
- la face arrière verticale (431) coopère avec le bâti (100) pour un guidage et un entraînement horizontal et vertical de l'ensemble de la tête de cintrage (400);
- la face supérieure horizontale (432) coopère avec le support réglettes (600) pour un guidage et un entraînement horizontal transversal de ce dernier;
- la face avant verticale (433) coopère avec l'ensemble galets (410, 420) et bras de cintrage (500) pour un guidage et un entraînement horizontal et vertical de cet ensemble.

10. Procédé de cintrage mis en œuvre par une machine à cintrer (M) selon la revendication 1 où le procédé inclut des phases de cintrage dans un sens puis dans l'autre, **CARACTÉRISÉ EN CE QU'**il comprend les phases suivantes :
- fixation ponctuelle du support de mors (510) équipant le bras de cintrage (500) au support réglettes (600),
- démontage du support de mors (510) par rapport au bras de cintrage (500),
- rotation du bras de cintrage (500),
- déplacement du support réglettes (600) avec le support de mors (510) fixé dessus,
- fixation du support de mors (510) sur le bras de cintrage (500) ayant atteint sa nouvelle position de départ,
- démontage du support de mors (510) par rapport au support réglettes (600). ]

## Patentansprüche

1. Biegemaschine (M) eines zu biegenden Teils (300), wobei die Maschine (M) vom Typ derjenigen ist, die ein Gestell (100) und einen Biegekopf (400) umfasst,
- wobei sich das zu biegende Teil (300) auf gesteuerte Weise mindestens axial in Bezug auf das Gestell (100) bewegt,
- wobei sich der Biegekopf (400) quer zu der Vorschubachse des zu biegenden Teils (300) bewegt und mindestens eine Biegerolle (410, 420) trägt, die mit einer Biegeklemmbacke ausgestattet ist, wobei die Rolle (410, 420) eine Biegeachse,
die zu der Vorschubachse des zu biegenden Teils (300) nicht parallel ist, definiert,
- einen Biegearm (500) der mit der Rolle (410, 420) assoziiert ist und auf gesteuerte Weise um die Biegeachse dreht,
- mindestens eine Spannbacke (511), die von dem Biegearm (500) getragen wird und gegenüber der Biegeklemmbacke angeordnet ist, mit der sie zum Zweck des Antreibens des Abschnitts des zu biegenden Teils (300), der zwischen der Spannbacke (511, 512) und der Klemmbacke eingespannt ist, zusammenwirken soll, wobei die Spannbacke (511, 512) auf gesteuerte Weise auf dem Arm (500) beweglich ist, um den Abschnitt des zu biegenden Teils (300) zu spannen oder zu lockern,
- ein Leistenträgermodul (600), Leistenträger genannt, das parallel zu der Vorschubachse des zu biegenden Teils (300) gleitet und mindestens zwei Leisten (601, 602) trägt, die Rücken an Rücken angeordnet sind, von welchen eine mit dem zu biegenden Teil (300) während dessen Biegens in Berührung ist, wobei der Leistenträger in Verschiebung auf dem Biegekopf (400) quer zu der Vorschubachse des zu biegenden Teils (300) angetrieben und geführt ist, **DADURCH GEKENNZEICHNET, dass**
die Spannbacke (511) von einem Spannbackenträger (510) getragen wird, der mindestens zwei Spannbacken (511, 512, die Rücken an Rücken angeordnet sind, aufnimmt,
wobei der Spannbackenträger (510) abnehmbar an einem Tablett (513) befestigt ist, das auf dem Biegearm (500) geführt und in Verschiebung angetrieben ist, wobei der Leistenträger (600) mit Mitteln zur punktuellen Bewegung des Spannbackenträgers (510) derart ausgestattet ist, dass der Spannbackenträger (510), der von dem Tablett (513) gelöst ist, aufnimmt und zu beiden Seiten der Biegeachse in seiner Ausgangsposition quer zu der Vorschubachse des zu biegenden Teils (300) unabhängig von dem Biegearm (500) derart bewegt, dass sich der Spannbackenträger (510) wieder an dem Tablett (513) befestigen kann, sobald der Biegearm (500) um 180 Grad geschwenkt hat.

2. Maschine (M) nach Anspruch 1, **DADURCH GEKENNZEICHNET, dass** die Mittel zur punktuellen Bewegung Stecker- oder Boxenformen umfassen, die den Leistenträger (600) ausstatten und mit entsprechenden Buchsen- oder Steckerformen, die in dem Spannbackenträger (510) vorgeformt sind, zu dem Zweck zusammenwirken, den Spannbackenträger (510) zu beiden Seiten der Biegeachse aufzunehmen und zu bewegen.

3. Maschine (M) nach Anspruch 2, **DADURCH GEKENNZEICHNET, dass** der Leistenträger umfasst:
- einen in Verschiebung beweglichen Teil, zum Zweck des Gleitens parallel zu der Vorschubachse des zu biegenden Teils (800), wobei der bewegliche Teil die Leisten trägt,
- einen in Verschiebung parallel zu der Vorschubachse des zu biegenden Teils (300), auf der der bewegliche Teil gleitet, stationären Teil,
wobei der stationäre Teil mit den Stecker- oder Buchsenformen ausgestattet ist.

4. Maschine (M) nach Anspruch 1, **DADURCH GEKENNZEICHNET, dass** der Spannbackenträger (510) mit Stecker- oder Buchsenformen ausgestattet ist, die mit entsprechenden Buchsen- oder Steckerformen, die das Tablett (513) ausstatten, zusammenwirken.

5. Maschine (M) nach Anspruch 4, **DADURCH GEKENNZEICHNET, dass** der Spannbackenträger (510) mit zylindrischen Steckervorsprüngen ausgestattet ist, die mit Flachstellen vorgeformt sind, die mit Öffnungen in Form einer länglichen Aussparung zusammenwirken, die ein Loch mit großem Durchmesser mit einem Loch mit kleinerem Durchmesser und länglich assoziieren, um den Spannbackenträger je nach der Position seiner Vorsprünge in den Öffnungen mit länglicher Aussparung zurückzuhalten oder freizugeben.

6. Maschine (M) nach Anspruch 1, **DADURCH GEKENNZEICHNET, dass** der Biegekopf (400) zwei Paare von Führungsschienen horizontal quer zu der Vorschubachse des zu biegenden Teils aufnimmt,
- ein erstes Paar von Schienen, die horizontal für die Führung des Leistenträgers (600) angeordnet sind,
- ein zweites Paar von Schienen, die vertikal für die Führung aus Rolle (410, 420) und Biegearm (500) angeordnet sind.

7. Maschine (M) nach Anspruch 1, **DADURCH GEKENNZEICHNET, dass** das zu biegende Teil (300) zu dem Biegekopf mittels eines geführten Wagens (200) zugeführt und in Verschiebung auf dem Gestell (100) parallel zu der Achse des zu biegenden Teils (300) angetrieben ist.

8. Maschine (M) nach Anspruch 1, **DADURCH GEKENNZEICHNET, dass** der Biegearm (500), der mit der Biegerolle (410, 420) assoziiert ist, in Verschiebung auf dem Biegekopf (400) quer zu der Vorschubachse des zu biegenden Teils (300) und parallel zu der Querbewegung des Leistenträgers (600) angetrieben und geführt ist.

9. Maschine nach Anspruch 1, **DADURCH GEKENNZEICHNET, dass** der Biegekopf (400) einen im Wesentlichen parallelepipedischen Körper (430) annimmt, dessen:
- vertikale Rückseite (431) mit dem Gestell (100) für eine Führung und einen Antrieb horizontal und vertikal der Einheit des Biegekopfs (400) zusammenwirkt;
- horizontale Oberseite (432) mit dem Leistenträger (600) für eine Führung und einen Antrieb horizontal quer zu diesem Letzterem zusammenwirkt;
- vertikale Vorderseite (433) mit der Rolleneinheit (410, 420) und dem Biegearm (500) für eine Führung und einen Antrieb horizontal und vertikal dieser Einheit zusammenwirkt.

10. Biegeverfahren, das von einer Biegemaschine (M) nach Anspruch 1 umgesetzt wird, wobei das Verfahren Biegephasen in eine Richtung, dann in die andere beinhaltet, **DADURCH GEKENNZEICHNET, dass** es die folgenden Phasen umfasst:
- punktuelle Befestigung des Spannbackenträgers (510), der den Biegearm (500) ausstattet, auf dem Leistenträger (600),
- Demontage des Spannbackenträgers (510) in Bezug auf den Biegearm (500),
- Drehung des Biegearms (500),
- Bewegung des Leistenträgers (600) mit dem Spannbackenträger (510) darauf befestigt,
- Befestigung des Spannbackenträgers (510) in Bezug auf den Biegearm (500), der seine neue Ausgangsposition erreicht hat,
- Demontage des Spannbackenträgers (510) bezüglich des Biegearms (600).

## Claims

1. Bending machine (M) for bending a workpiece (300), said machine (M) being of the type comprising a frame (100) and a bending head (400),
- the workpiece (300) to be bent moving in a controlled manner at least axially relative to the frame (100),
- said bending head (400) moving transversely to the advance axis of the workpiece (300) to be bent and supporting at least one bending roller (410,420) provided with a bending jaw, the roller ( 410, 420) defining a bending axis not parallel to the advance axis of the workpiece (300) to be bent,
- a bending arm (500) being associated with said roller (410, 420) and rotating in a controlled manner about the bending axis,
- at least one clamping member or clamping jaw (511), hereinafter called "mors", supported by the bending arm (500) and arranged opposite the bending jaw with which it is to cooperate for the purpose of driving the portion of workpiece (300) to be bent in a clamped manner between said mors (511, 512) and said jaw, said mors (511, 512) being movable in a controlled manner on the arm (500) in order to clamp or unclamp said portion of the workpiece (300) to be bent,
- a ruler holder module (600), referred to as a ruler holder, sliding parallel to the advance axis of the workpiece (300) to be bent and supporting at least two rulers (601, 602), arranged back-to-back, the workpiece (300) to be bent being in contact with one ruler during the bending thereof, the ruler holder being driven and guided in translation on the bending head (400) transversely to the advance axis of the workpiece (300) to be bent,
**CHARACTERIZED BY** THE FACT THAT
said mors (511) is supported by a mors holder (510) accommodating at least two mors (511, 512) arranged back-to-back,
the mors holder (510) being fastened in a dismountable way to a shelf (513) guided and driven in translation on the bending arm (500),
the ruler holder (600) is provided with punctual fastening means for punctually fastening the mors holder (510) to accommodate the mors holder (510) separated from the shelf (513) and to move it on either side of the bending axis in its starting position transversely to the advance axis of the workpiece (300) to be bent, independently of the bending arm (500) so that the mors holder (510) can be fastened again to the shelf (513) once the bending arm (500) is rotated 180 degrees.

2. Machine (M) according to claim 1, **CHARACTERISED BY** THE FACT THAT the said punctual fastening means consist of male or female shapes provided on the ruler holder (600) and co-operating with corresponding female or male shapes preformed in the mors holder (510) for the reception and displacement of the mors holder (510) on either side of the bending axis.

3. Machine (M) according to claim 2, **CHARACTERIZED BY** THE FACT THAT said ruler holder comprises:
- a movable part movable in translation for sliding purposes parallel to the advance axis of the workpiece (300) to be bent, said movable part supporting said rulers,
- a fixed part being fixed in translation parallel to the advance axis of the workpiece (300) to be bent, on which said movable part slides,
said fixed part being provided with said male or female shapes.

4. Machine (M) according to claim 1, **CHARACTERIZED BY** THE FACT THAT said mors holder (510) is provided with male or female shapes cooperating with corresponding female or male shapes provided on said shelf (513).

5. Machine (M) according to claim 4, **CHARACTERIZED BY** THE FACT THAT said mors holder (510) is provided with male cylindrical projections preformed with flats cooperating with buttonhole-shaped holes each associating a large-diameter hole with a smaller and oblong hole to retain the mors holder or release it depending on to the position of its projections in said buttonhole-shaped holes..

6. Machine (M) according to claim 1, **CHARACTERIZED BY** THE FACT THAT the bending head (400) accommodates two pairs of horizontal guide rails transverse to the advance axis of the workpiece to be bent:
- a first pair of horizontally arranged rails for guiding the ruler holder (600),
- a second pair of vertically arranged rails for guiding the assembly formed by the roller (410, 420) and the bending arm (500).

7. Machine (M) according to claim 1, **CHARACTERIZED IN THAT** the workpiece (300) to be bent is brought to the bending head by means of a guided carriage (200) and driven in translation on the frame (100) parallel to the axis of the workpiece (300) to be bent.

8. Machine (M) according to claim 1, **CHARACTERISED BY** THE FACT THAT the bending arm (500) associated with the bending roller (410, 420) is driven and guided in translation on the bending head (400) transversely to the advance axis of the workpiece (300) to be bent and parallel to the transverse movement of the ruler holder (600).

9. Machine according to claim 1, **CHARACTERISED BY** THE FACT THAT the bending head (400) has a substantially parallelepiped body (430) of which:
- the vertical rear face (431) cooperates with the frame (100) for horizontal and vertical guidance and drive of the entire bending head (400);
- the horizontal upper face (432) cooperates with the ruler holder (600) for horizontal and transverse guidance and drive of the latter;
- the vertical front face (433) cooperates with the assembly formed by the roller (410, 420) and the bending arm (500) for horizontal and vertical guidance and drive of this assembly.

10. Bending process executed by a bending machine (M) according to claim 1 wherein the process includes bending phases in one direction and then in the other direction, **CHARACTERISED IN THAT** it comprises the following phases:
- punctual fastening of the mors holder (510) provided on the bending arm (500) to the ruler holder (600),
- dismounting the mors holder (510) from the bending arm (500),
- rotating the bending arm (500),
- moving the ruler holder (600) with the mors holder (510) fastened thereto,
- fastening the mors holder (510) on the bending arm (500) having reached its new starting position,
- dismounting the mors holder (510) from the ruler holder (600).
